# EUROPÄISCHE PATENTSCHRIFT

(11) **EP 0 898 496 B1**
(45) Veröffentlichungstag und Bekanntmachung des Hinweises auf die Patenterteilung: **02.05.2002**
(21) Anmeldenummer: 97929147.3
(22) Anmeldetag: 17.05.1997
(51) Int. Cl.: B03C 1/247

(54) **VORRICHTUNG UND VERFAHREN ZUR TEILCHENSEPARATION MIT EINEM ROTIERENDEN MAGNETSYSTEM**
DEVICE AND PROCESS FOR SEPARATING PARTICLES WITH A ROTARY MAGNET SYSTEM
PROCEDE ET DISPOSITIF DE SEPARATION DE PARTICULES AVEC UN SYSTEME MAGNETIQUE ROTATIF

(30) Priorität: 17.05.1996 DE 19619760; 29.08.1996 DE 19634802
(43) Veröffentlichungstag der Anmeldung: 03.03.1999
(73) Patentinhaber: Exner, Hubertus, D-38667 Bad Harzburg (DE)
(72) Erfinder: Exner, Hubertus, D-38667 Bad Harzburg (DE)
(74) Vertreter: Einsel, Martin, Dipl.-Phys.
(86) Internationale Anmeldenummer: EP9702536
(87) Internationale Veröffentlichungsnummer: WO9744137

(56) Entgegenhaltungen:
- EP-A- 0 439 983
- DE-A- 2 059 655
- PATENT ABSTRACTS OF JAPAN vol. 001, no. 134 (M-045), 5.November 1977 & JP 52 074170 A (AGENCY OF IND SCIENCE & TECHNOL), 21.Juni 1977,
- PATENT ABSTRACTS OF JAPAN vol. 001, no. 134 (M-045), 5.November 1977 & JP 52 074169 A (AGENCY OF IND SCIENCE & TECHNOL), 21.Juni 1977,
- PATENT ABSTRACTS OF JAPAN vol. 006, no. 214 (C-131), 27.Oktober 1982 & JP 57 119856 A (HITACHI KINZOKU KK), 26.Juli 1982, in der Anmeldung erwähnt

## Beschreibung

Die Erfindung betrifft eine Vorrichtung und ein Verfahren zur Teilchenseparation von Sortiergut in Fraktionen aus mehr oder weniger gut elektrisch leitenden Teilchen, mit einer Fördereinrichtung, auf die die Teilchen aufgegeben werden, und einem an der Fördereinrichtung angeordneten rotierenden Magnetsystem sowie einem Sammelbehälter für die gesuchte Teilchenfraktion.

Bei einer derartigen, aus der US-PS 3 448 857 bekannten Vorrichtung wird auf ein Förderband von oben eine zu sortierende Menge an mehr oder weniger gut elektrisch leitenden Teilchen aufgegeben. Das Förderband läuft über eine Gurttrommel und führt die aufgegebenen, zu sortierenden Teilchen mit einer Geschwindigkeit von 1 m/sec. bis 1,5 m/sec. der Gurttrommel zu. In der Gurttrommel rotiert ein Magnetsystem mit einer Geschwindigkeit von etwa 1500 Umdrehungen/min.. Während des Betriebes entsteht eine Relativbewegung zwischen dem Förderband und der Trommel mit dem Magnetsystem und dieser Geschwindigkeitsunterschied bewirkt, daß die magnetischen Kraftlinien durch die auf dem Förderband zugeführten elektrisch leitenden Teilchen schneiden. Dadurch werden Ströme induziert, deren Größe von der elektrischen Leitfähigkeit der Teilchen abhängig ist. In den Teilchen mit größerer elektrischer Leitfähigkeit wird dabei jeweils ein höherer Strom erzeugt, welcher bewirkt, daß diese Teilchen in einer Wurfbahn vom Förderband in ihre Bewegungsrichtung abgeschleudert werden. Die Teilchen mit geringerer elektrischer Leitfähigkeit dagegen bleiben in der Nähe des Förderbandes und fallen von diesem nahezu senkrecht herab. Durch geeignetes Aufstellen eines Sammelbehälters kann genau jene Fraktion herausgefiltert werden, die eine gewünschte, bestimmte elektrische Leitfähigkeit besitzt.

Zu berücksichtigen ist, daß ferromagnetische Materialien aus dem Sortiergut mit hinlänglich bekannten Methoden (starke Magneten) schon herausgesucht sind, bevor derartige Vorrichtungen zum Einsatz kommen. Die Vorrichtungen dienen nämlich in erster Linie zur Trennung von sogenannten Nichteisenmetallen einerseits (Kupfer, Aluminium, Blei, Zink, Zinn, Messing etc.) von Reststoffen (Papier, Kunststoff, Glas, etc. ) andererseits, vor allem im Zusammenhang mit dem Abfallrecycling.

Aus der DE 34 16 504 A1 ist eine Vorrichtung zum Trennen von Gemengen von Stoffen mit unterschiedlichen elektrischen Leitfähigkeiten bekannt, bei der ebenfalls eine rotierende magnetische Vorrichtung vorgesehen ist, die rasch umläuft und ein wechselndes Magnetfeld erzeugt, durch das die Gemengeteilchen hindurchgeleitet werden. Die Trennvorrichtung ist dabei von einem Mantel umgeben, der langsamer rotiert. Die entstehenden Wirbelströme ergeben Einflüsse auf die Teilchen, die den elektrisch leitfähigen Teilchen eine weitere Wurfparabel verleihen als den elektrisch nicht leitfähiger Teilchen.

Die WO 89/07981 zeigt eine vergleichbare Konstruktion. Auch hier fallen von oben Materialien aus nicht magnetischen Teilchen auf eine rotierende Trommel, in der sich ein ebenfalls rotierendes Magnetsystem befindet. Die beiden Rotationsrichtungen sind dabei entgegengesetzt, so daß nicht metallische Materialien wie Glas, Plastik und Steine auf der einen Seite und nicht magnetische Metalle auf der anderen Seite der Trommel herabfallen. Konstruktionen nach der DE 34 16 504 A1 oder der WO 89/07981 ermöglichen jedoch nur sehr unspezifische Trennungen und die Anzahl der fehlerhaft ausgesonderten Teilchen ist relativ hoch. Ein Problem stellen auch magnetische Teilchen dar, die nicht zuvor ausgesondert wurden und bei einem Eintritt zwischen die Trommeln und die anders rotierenden Mäntel zu Schäden führen können.

Zur weiteren Verbesserung derartiger Vorrichtungen wird in der EP 0 339 195 B1 vorgeschlagen, das Magnetsystem exzentrisch in der Gurttrommel anzuordnen. Dadurch wird verhindert, daß sich magnetisierbare elektrisch leitende Teilchen zwischen Förderband und Gurttrommel festsetzen, sich aufgrund des Magnetfeldes bis zum Glühen erwärmen und entsprechende Schäden in Gurttrommel und Förderband anrichten. Eine exzentrische Anordnung zeigt auch die JP 57-119856 A.

Aus der DE 20 59 655 A1 und der JP 52-074170 A ist ein anderer Vorschlag bekanntgeworden. Auch dabei wird ein Magnetsystem eingesetzt, bei dem die Drehachse parallel zur Transportrichtung der Teilchen angeordnet ist. Dadurch können mit dem Magnetfeld beeinflusste Teilchen seitlich sehr schnell von der Fördereinrichtung ausgeschleust werden. Problematisch ist allerdings, daß auch unerwünschte Teilchen mitgerissen werden können und die Sortierqualität beeinträchtigen.

Um die Sortierqualität zu verbessern, ist es auch schon in der DE 4 323 932 C1 vorgeschlagen worden, die Drehzahl der Magnetsystemtrommel zu erhöhen und so die Stärke der Ablenkung zu vergrößern. Hierzu wird allerdings eine entsprechend aufwendige Verbesserung der Eigenschaften des Magnetsystems erforderlich.

Aufgabe der vorliegenden Erfindung ist es, eine gattungsgemäße Vorrichtung und ein entsprechendes Verfahren vorzuschlagen, die auch ohne eine solche Drehzahlerhöhung die Sortierqualität verbessern bzw. mit einer solchen dann noch weiter verbessern.

Diese Aufgabe wird bei einer Vorrichtung dadurch gelöst, daß die Drehrichtung des Magnetsystems so gewählt ist, dass die Bewegungsrichtungen der Oberfläche des Magnetsystems und der Fördereinrichtung entgegengesetzt sind, und dass die Fördereinrichtung so ausgerüstet ist, dass die vom Magnetsystem einerseits und der Fördereinrichtung andererseits auf die Teilchen ausgeübten Kräfte ein.Entzerren und Lösen aufeinanderliegender oder miteinander verhakter oder sich behindernder Teilchen ermöglichen.

Bei einem Verfahren wird sie dadurch gelöst, daß die Drehrichtung des Magnetsystems so gewählt ist, daß die Oberfläche des Magnetsystems und die Teilchen . in entgegengesetzte Richtungen bewegt werden und dass die vom Magnetsystem einerseits und der Fördereinrichtung andererseits auf die Teilchen wirkenden Kräfte ein Entzerren und Lösen aufeinanderliegender oder miteinander verhakter oder sich behindernder Teilchen ermöglichen.

Mit einer derartigen Konstellation der verschiedenen Elemente zueinander läßt sich die Sortierqualität entscheidend verbessern. Bei den bekannten Metallabscheidern wird im Grunde das Förderband nur zum Heranbewegen der zu sortierenden Teilchen zu dem eigentlichen Sortierpunkt, nämlich dem Magnetsystem, genutzt; dieses entscheidet dann durch die Größe der gebildeten Wurfparabel, ob das Teilchen als mehr oder weniger gut elektrisch leitend anzusehen ist und daher in einen bestimmten Sammelbehälter fällt oder nicht. Dies kann unter Umständen zu Problemen und Fehlbeurteilungen führen, wenn beispielsweise Teilchen übereinander liegen oder sich gegenseitig verdecken und damit durch die Abflugparameter sich gegenseitig stören.

Erfindungsgemäß dagegen bewegen sich die elektrisch gut leitenden Teilchen in einer **anderen** Richtung als die elektrisch weniger gut leitenden Teilchen (nicht nur unterschiedlich stark in **dieselbe** Richtung wie im Stand der Technik); durch die Stärke des Magnetfeldes des Magnetsystems bzw. die Geschwindigkeit des Förderbandes kann hier der Grenzwert sehr feinfühlig eingestellt werden. Das Förderband führt nämlich zu einer Grundbewegung aller Teilchen in eine bestimmte Richtung, das Magnetfeld des Magnetsystems wirkt dem genau entgegen. Das Magnetfeld des Magnetsystems kann problemlos so stark eingestellt werden, daß es bei den elektrisch gut leitenden Teilchen diese gegen die Wirkung des Förderbandes in dessen Gegenrichtung bewegt; in einer Ausführungsform findet dabei direkt oberhalb des Magnetsystemes auch schon der Ansatz für die Wurfparabel statt, teilweise werden die Teilchen dadurch mit dem Förderband gar nicht mehr in Berührung kommen, wenn sie genügend empfindlich schon oberhalb des Förderbandes abgefangen bzw. abgedrängt werden.

In einer anderen Ausführungsform wird durchaus noch eine gewisse Strecke Förderbandes mit Absicht berücksichtigt. Auch hier hat sich herausgestellt, daß die Stärke des Magnetfeldes so groß ist, daß es die Teilchen über das Ende des entsprechenden Obertrums in einen dort aufgestellten Sammelbehälter befördern kann.

Sind nun Teilchen möglicherweise verschiedener Spezifikation übereinander oder durcheinander oder möglicherweise ineinander verworren, so findet durch die in verschiedene Richtungen gehenden Kräfte ein Entzerren oder auch Hinund Herwirbeln auf dem Förderband statt, in dessen Folge sich diese Teilchen voneinander lösen, was bei aufeinanderliegenden Teilchen sofort ersichtlich ist.

Statt nur einfach in Nuancen unterschiedliche Wurfparabeln zu durchlaufen, bewegen sie sich nun in diametral entgegengesetzte Richtungen und können sich dadurch nicht stören.

Sollten etwa zwei an benachbarten Stellen auftreffende Teilchen sich nun diametral genau gegeneinander bewegen und gegenseitig treffen, so mindert auch dieses die Sortierqualität nicht: Nach dem Aufprall finden sie sich sicher unverändert an der gleichen Stelle, aber mit größter Wahrscheinlichkeit etwas anderer Relativanordnung wieder und bewegen sich dann automatisch im zweiten Versuch in die richtige Richtung. Insbesondere ist verhindert, daß ein Teilchen in eine falsche Richtung gefördert und sortiert wird.

Im Gegensatz zu Konstruktionen, bei denen anstelle einer zusätzlichen Fördereinrichtung lediglich vorgesehen ist, daß ein Mantel um das Magnetsystem rotiert, ist es jedoch erfindungsgemäß stets die Folge, daß die zu separierenden Teilchen eine endliche Verweildauer im Magnetbereich bekommen, in der sie noch den Entscheidungen und Einflüssen zugänglich sind. Wird anstelle der Fördereinrichtung nur eine zweite Trommel verwendet, so verbleibt es im Regelfall bei zunächst getroffenen Falscheinstufungen etwa aufgrund gegenseitiger Verhakungen zweier Elemente.

Anstelle eines Förderbandes kann auch eine andere Fördereinrichtung verwendet werden, beispielsweise eine Förderrinne, auf der die Teilchen durch Vibration oder auch einfach durch Schwerkraft vorwärts bewegt werden. Die Effekte ähneln einander hier.

Bevorzugt ist auch eine Zuführvorrichtung vorgesehen, mit der das Sortiergut der Fördereinrichtung zugeführt wird. Die Zuführvorrichtung kann ihrerseits ein Förderband oder eine Förderrinne sein. Es ist dabei wiederum bevorzugt, daß zumindest der dem Aufgabepunkt benachbarte Bereich aus einem nichtleitenden Material besteht, beispielsweise einem Kunststoff.

Dadurch wird erreicht, daß schon kurz vor dem Aufgabepunkt eine gewisse Beeinflussung der Teilchen des Sortiergutes erfolgt und so die für eine präzise Bewegung und Bewertung der Teilchen günstige Verweildauer im Einfluß des Magnetsystems weiter heraufgesetzt wird. Die leitenden Teilchen orientieren sich - wie Beobachtungen zeigen - dadurch schon während des Fallens auf den Aufgabepunkt und bewegen sich schon vor dem Auftreffen gezielt in die gewünschte Richtung.

Auch Kombinationen der verschiedenen Gedanken miteinander sind möglich.

Allen eingangs genannten Vorrichtungen auf der Basis rotierender Magnetsysteme lag nur der Gedanke zugrunde, Nichteisenmetalle in ihrer Gesamtheit aus sonstigem Abfall wie Glas oder Kunststoff abzutrennen und so eine vertretbare Aufarbeitung zu ermöglichen. Die Genauigkeit der Arbeitsweise ließ auch keine anderen Trennungen zu. Die Wurfparabeln von schweren, aber gut leitenden Kupferteilen und die von leichten, aber relativ schlecht leitenden Aluminiumteilen oder auch die von Rollbewegungskomponenten besitzenden Glaskörpern sind ähnlich und gehen auch ineinander über, was schon bisher ein Problem darstellte.

Trennungen etwa von Metallbestandteilen in einem Sortiergut untereinander sind daher möglichst vermieden oder wenn unbedingt erforderlich oder geboten manuell oder mit sehr aufwendigen Verfahren erfolgt, beispielsweise durch Flotationsverfahren in entsprechend konditionierten Flüssigkeiten mit präzis eingeregelten spezifischen Dichten. Dies ist aber nicht nur aufwendig, sondern führt außerdem zu kostspielig zu entsorgenden verschmutzten Flüssigkeiten und umgekehrt zu entsprechend benetzten (und damit wiederum von Problembestandteilen zu reinigenden) Nichteisenmetallen.

Erfindungsgemäß kann aber sogar eine Trennung dieser Nichteisenmetalle voneinander erfolgen!

Es können nun die relativen Unterschiede zwischen beispielsweise zwei Nichteisenmetallen genutzt werden: So hat Kupfer eine hohe Leitfähigkeit, aber ein relativ hohes spezifisches Gewicht, Aluminium dagegen eine relativ niedrige Leitfähigkeit, aber auch ein geringes spezifisches Gewicht. Kupferteilchen sind also trotz großem Einfluß des Magnetfeldes relativ schwer zu beschleunigen.

Dies gilt auch bei Mischungen mit noch weiteren Bestandteilen. Da Aluminiumteilchen nicht nur in standardmäßig anfallendem Sortiergut relativ häufig vorkommen, sondern auch von allen untersuchten Materialien die günstigste Kombination aus spezifischem Gewicht (oder präziser ausgedrückt aus der Dichte, also dem Verhältnis von Masse zu Volumen) und Leitfähigkeit besitzen, sortiert man sie aus einem solchen Nichteisenmetallsortiergut zunächst heraus, verändert dann die Parameter, bis diese zum Herausschleusen des nächsten interessierenden Bestandteils reichen, und so fort.

Dies kann durch wiederholte Durchgänge erfolgen.

Ein weiterer bevorzugter Effekt tritt ein, wenn zusätzlich noch bei diesen oder anderen Ausführungsformen eine Beaufschlagung mit einem Fluid in dem Bereich oberhalb des Magnetsystems erfolgt. Inbesondere be einer dosierten Beaufschlagung, etwa aus einer Luftdüse, kann auf diese Weise eine noch detailliertere Trennung der verschiedenen Materialien erfolgen, insbesondere dann, wenn schon aufgrund der zugeführten Teilchen bekannt ist, aus welchen Materialien diese bestehen und von daher eine Aussage getroffen werden kann, welche Kräfte durch das Magnetsystem, die Förderwirkung der Förderrinnen bzw. des Förderbandes und (aufgrund spezifischen Teilchengewichtes und Teilchenform) durch die Luftdüse bzw. sonstige Fluidbeaufschlagungseinrichtung hervorgerufen werden wird.

Eine Verbesserung des Effektes kann dadurch erzielt werden, daß sowohl oberhalb als auch unterhalb der Fördereinrichtung je ein rotierendes Magnetsystem vorgesehen wird. Die Achsen der beiden rotierenden Magnetsysteme verlaufen dabei parallel, und die Drehrichtung ist so angeordnet, daß die Bewegungsrichtung in dem einander zugewandten Oberflächenbereich beider Magnetsysteme gleich ist. Dort also baut sich ein besonders stabiles und für die dazwischen auf der Fördereinrichtung hindurchlaufenden Teilchen eindeutiges Magnetfeld auf.

Insbesondere entsteht dadurch der Effekt, daß auch Teilchen, die schon eine gewisse eigene Bewegungskomponente haben oder etwa durch irreguläre Sprünge schwierig unter Kontrolle zu bringen sind, ebenfalls zuverlässig sortiert werden können.

Einer der Grundgedanken der Erfindung besteht darin, die Verweilzeit eines einzelnen zu betrachtenden Teilchens des Sortierguts in dem zur Sortierung eingesetzten Magnetfeld möglichst zu verlängern. Während beim Stand der Technik diese Verweilzeit in einem extrem kurzen Moment besteht, in dem die Teilchen von oben auf ein Förderband fallen, wird diese Zeit erfindungsgemäß deutlich verlängert, und es wird so den Teilchen viel stärker die Möglichkeit gegeben, strukturiert unter dem Einfluß des ordnenden Magnetfeldes in den richtigen Sortierweg sich einzugliedern.

Weitere Vorteile entstehen durch Merkmale, die in den Unteransprüchen weitergebildet sind.

Im folgenden wird die Erfindung anhand von mehreren Ausführungsformen näher beschrieben. Es zeigen:
- **Figur 1**: eine schematische Seitenansicht einer ersten Ausführungsform;
- **Figur 2**: eine schematische Seitenansicht einer zweiten Ausführungsform;
- **Figur 3**: eine schematische Seitenansicht einer dritten Ausführungsform;
- **Figur 4**: eine schematische Schnittdarstellung einer achten Ausführungsform.

In allen dargestellten Ausführungsformen ist zunächst deutlich das Ziel des Vorganges zu erkennen: Zu Beginn wird von oben Sortiergut 1 aufgegeben, das aus einer Mischung von mehr oder weniger gut elektrisch leitenden Teilchen besteht, wobei die elektrisch gut leitenden Teilchen 2 in diesen reinen Schemazeichnungen als ausgefüllte Dreiecke erscheinen, während die elektrisch schlecht leitenden Teilchen 3 durch nicht ausgefüllte Kreise dargestellt werden. Am Ende des Vorganges sind die gut leitenden Teilchen 2 und die schlecht leitenden Teilchen 3 voneinander getrennt und finden sich an unterschiedlichen Positionen wieder.

Zunächst ist links oben eine Aufgabevorrichtung 11 zu erkennen, über die das Sortiergut 1 in eine Förderrinne 15 überführt wird. Diese Förderrinne 15, beispielsweise eine Schwingrinne, soll den Förderstrom vergleichmäßigen und vielleicht unerwünschte Bestandteile von vornherein aussondern. Anstelle einer Förderrinne 15 kann es sich hier auch um ein Förderband 15b handeln.

In diesem Bereich kann beispielsweise eine Aussortierung der Eisenmetalle erfolgen, die bei der anschließenden erfindungsgemäßen Trennung der Nichteisenmetalle von den Kunststoffen und sonstigen elektrisch nicht oder kaum leitfähigen Stoffe stören könnten. Die Eisenmetalle können einerseits aufgrund ihrer ferromagnetischen Eigenschaften relativ einfach aussortiert werden, wozu viele bekannte Vorrichtungen verwendet werden können. Andererseits stören sie durch genau diesen sehr starken Magnetismus jede weitere Differenzierung.

Die Förderrinne 15 bzw. das Förderband 15b führt das Sortiergut 1 in nach wie vor unsortiertem Zustand dann einer Fördereinrichtung 20 zu, die in den Ausführungsformen der Fig. 1 bis 3 ein Förderband 20a, in anderen Versionen eine Förderrinne 20b ist. Von dieser Position an unterscheiden sich die Ausführungsformen der Figuren 1 einerseits und 2 und 3 andererseits und schließlich der Figur 4.

In **Figur 1** besteht dieses Förderband 20a aus einem Obertrum 21 und einem Untertrum 22 und läuft über zwei Trommeln 23, 24. Es wird dabei angetrieben und bewegt sich in der dargestellten Ansicht entgegen dem Uhrzeigersinn, das Obertrum 21 des Förderbandes 20a also nach links in die Bewegungsrichtung 26.

Der Aufgabepunkt 28, um den herum aus der Förderrinne 15 die zugeführten Teilchen des Sortierguts 1 auf die Oberfläche des Förderbandes 20a treffen, befindet sich in der Fig. 1 oberhalb der rechten Trommel 24.

Innerhalb der Trommel 24, aber exzentrisch zu deren Achse und sehr genau unterhalb des Aufgabepunktes 28, befindet sich das Magnetsystem 30. Dieses Magnetsystem 30, das beispielsweise eine Konzeption nach der DE 4 323 932 C1, aber auch in anderer, herkömmlicher Version aufweisen kann, ist in der Darstellung zylindertrommelförmig, die Drehachse liegt horizontal und die Zylindertrommel dreht sich in dieser Darstellung im Uhrzeigersinn. Die Bewegungsrichtung 36 der Oberfläche des Magnetsystems 30 in dem Bereich unterhalb des Aufgabepunktes 28, also unterhalb des Förderbandes 20a, ist damit genau entgegengesetzt der Bewegungsrichtung 26 des Förderbandes 20a in diesem Bereich.

Dies führt aus der Sicht eines von der Förderrinne 15 auf das Förderband 20a herabfallenden elektrisch mehr oder weniger gut leitenden Teilchens dazu, daß es sich oberhalb des Förderbandes 20a dem Einfluß von zwei Kräften ausgesetzt sieht: Einerseits der durch die Magnetlinien induzierten Ströme, die es in der Figur 1 nach rechts ziehen wollen, andererseits den Reibungskräften des Förderbandes 20a, die es nach links bewegen wollen.

Handelt es sich um ein relativ gut leitendes Teilchen, werden die magnetischen Kräfte überwiegen und das Teilchen in einer Wurfparabel nach rechts in einen dort stehenden Sammelbehälter 41 befördem.

Ist das Verhältnis von elektischer Leitfähigkeit zur Dichte eines Teilchens sehr klein und damit die austragende Kraft gering, so wird es von dem Förderband mitgenommen und dann an dessen entsprechenden Endpunkt im Bereich der Trommel 23 herabfallen in einen zweiten, dort bereits gehaltenen Sammelbehälter 42.

Sind Teilchen miteinander verhakt, liegen aufeinander oder behindern sich gegenseitig, so finden sie sich über einen gewissen Zeitraum oberhalb des nach wie vor rotierenden Magnetsystems 30 und gleichzeitig im Einfluß der beiden erwähnten Kräfte. Diese Kräfte wirken bei aufeinanderliegenden oder sonst sich behindernden Teilchen natürlich in verschiedene Richtungen und führen dadurch zu einer Entzerrung und letztlich dann zum Abtransport der jeweiligen Teilchen in die ordnungsgemäßen Richtungen. Selbst dann, wenn ansatzweise schon eine Bewegung in die verkehrte Richtung erfolgt sein sollte, etwa durch Mitnahme eines kleinen Teilchens der einen Sorte durch ein größeres und damit einflußreicheres Teilchen der anderen Sorte, so führt der noch über eine entsprechende Strecke und damit Zeit wirkende Einfluß beider Kräfte dazu, daß auch diese Bewegung noch rückgängig gemacht wird und das entsprechende Teilchen nach dem Lösen von seinem Partner sich in die richtige Richtung bewegen kann. Anders also als bei einer Scheidewand, sind Fehlentscheidungen bis zu einem bestimmten Punkt noch reversibel.

Handelt es sich bei dem Teilchen um ein Eisenmetall, also ein ferromagnetisches Material, so wird es von dem Magnetsystem angezogen. Es läuft also mit dem Förderband und damit den weniger gut leitenden Teilchen und wird so von den Nichteisenmetallen getrennt. Falls gewünscht, kann es auch von den weniger gut leitenden Teilchen noch getrennt werden, da es durch die magnetische Anziehungskraft zum Verbleiben auf dem Förderband neigt. Ein Aussortieren der Eisenmetalle ist jedoch auch anders möglich und wird bevorzugt schon vorab vorgenommen.

Bei der **Figur 2** ist die Funktionsweise an sich gleich wie in Figur 1, allerdings ist in der dortigen Darstellung das Förderband 20a mit seinem Obertrum 21 und seinem Untertrum 22 um drei Trommeln 23, 24 und 25 geführt, wobei das Förderband 20a von den beiden äußeren Trommeln 23 und 24 aufgespannt wird, während im Gegensatz zum ersten Ausführungsbeispiel in der mittleren, größten Trommel 25 das Magnetsystem 30 wiederum exzentrisch seinen Platz findet.

Im Gegensatz zur Darstellung im ersten Ausführungsbeispiel ist hier die Bewegungsrichtung 26 des Förderbandes der Bilddarstellung nach rechts, während die Bewegungsrichtung 36 der Oberfläche des Magnetsystems 30 nach links führt. Auch hier handelt es sich also um die Gegenrichtung.

Der Aufgabepunkt 28 für die Teilchen 2, 3 des Sortiergutes 1 liegt hier etwas mittiger auf dem Förderband 20a, allerdings ebenfalls oberhalb des Magnetsystems 30. Es entsteht so ein zeitlich etwas längerer Einfluß des Förderbandes bzw. der durch dieses ausgeübten Kräfte auch auf die elektrisch gut leitenden Teilchen 2, die im ersten Ausführungsbeispiel mehr oder weniger direkt in eine Wurfparabel umgesetzt werden.

In Ausführungsform nach **Figur 3** entspricht die Funktionsweise im wesentlichen der Ausführungsform aus Figur 2. Hier ist das Magnetsystern 30 so aufgebaut, daß es die mittlere, größte Trommel 25 weitgehend ausfüllt; ferner ist die linke Trommel zusätzlich noch höhenverstellbar eingerichtet, so daß die Neigung des Obertrums 21 des Förderbandes 20a noch zusätzlich eingestellt werden kann, gegebenenfalls abhängig von der Art des zugeführten, zu sortierenden Materialgemisches.

Es sei noch erwähnt, daß in einer nicht dargestellten Ausführungsform neben einer Bewegung in Gegenrichtung es auch möglich ist, die Bewegungsrichtungen 26 und 36 des Förderbandes 20a bzw. der Oberfläche des Magnetsystems 30 in einem Winkel zueinander auszurichten.

Dies kann unter Umständen interessant sein, um auch das Aussortieren einer dritten Teilchenart zu ermöglichen, wenn eine weitere Kraftkomponente hinzutritt.

In der Ausführungsform nach **Figur 4** wird eine zusätzliche Beaufschlagung mit einem Fluid aus einer Fluidzufuhreinrichtung 50, beispielsweise Luft aus einer entsprechenden Düse, auf die Teilchen,2,3 oberhalb des Magnetsystems vorgenommen. Auf diese Weise läßt sich noch detaillierter auf die einzelnen Spezifikationen der zu sortierenden Teilchen eingehen. Diese Version kann mit allen anderen dargestellten Ausführungsformen kombiniert werden.

### Bezugszeichenliste

- 1: Sortiergut
- 2: elektrisch gut leitende Teilchen
- 3: elektrisch schlecht leitende Teilchen
- 11: Aufgabevorrichtung
- 15: Förderrinne
- 15b: Förderband
- 20: Fördereinrichtung
- 20a: Förderband
- 20b: Förderrinne
- 21: Obertrum
- 22: Untertrum
- 23: äußere Trommel
- 24: zweite äußere Trommel
- 25: mittlere Trommel
- 26: Bewegungsrichtung der Fördereinrichtung 20
- 27: Boden der Fördereinrichtung
- 28: Aufgabepunkt des Sortiergutes 1
- 30: Magnetsystem
- 36: Bewegungsrichtung des Magnetsystems 30
- 38: 2. Magnetsystem
- 39: Bewegungsrichtung des Magnetsystems 38
- 41: Sammelbehälter
- 42: Sammelbehälter
- 50: Fluidzufuhreinrichtung

## Patentansprüche

1. Vorrichtung zur Teilchenseparation von Sortiergut (1) in Fraktionen aus mehr oder weniger gut elektrisch leitenden Teilchen (2, 3), mit einer Fördereinrichtung (20), auf die die Teilchen (2, 3) aufgegeben werden, und einem an der Fördereinrichtung (20) angeordneten rotierenden Magnetsystem (30) sowie einem Sammelbehälter (41) für die gesuchte Teilchenfraktion,
**dadurch gekennzeichnet,**
**dass** die Drehrichtung des Magnetsystems (30) so gewählt ist, dass die Bewegungsrichtungen (26, 36) der Oberfläche des Magnetsystems (30) und der Fördereinrichtung (20) entgegengesetzt sind, und
**dass** die Fördereinrichtung so ausgerüstet ist, dass die vom Magnetsystem (30) einerseits und der Fördereinrichtung (20) andererseits auf die Teilchen (2, 3) ausgeübten Kräfte ein Entzerren und Lösen aufeinanderliegender oder miteinander verhakter oder sich behindernder Teilchen (2, 3) ermöglichen.

2. Vorrichtung nach Anspruch 1,
**dadurch gekennzeichnet,**
**dass** die Fördereinrichtung (20) ein Förderband (20a) ist.

3. Vorrichtung nach Anspruch 2,
**dadurch gekennzeichnet,**
**dass** das Förderband (20a) ein Obertrum (21) und ein Untertrum (22) aufweist und über mindestens zwei Trommeln (23, 24) läuft, die das Förderband (20a) spannen und dass zwei Sammelbehälter (41; 42) vorgesehen sind, die jeweils benachbart von den Trommeln (23, 24) unterhalb dieser angeordnet sind.

4. Vorrichtung nach einem der vorstehenden Ansprüche,
**dadurch gekennzeichnet,**
**dass** das Magnetsystem (30) in einer der Trommeln (24, 25) angeordnet ist.

5. Vorrichtung nach Anspruch 4,
**dadurch gekennzeichnet,**
**dass** das Magnetsystem (30) exzentrisch in der Trommel (24, 25) angeordnet ist.

6. Vorrichtung nach einem der vorstehenden Ansprüche,
**dadurch gekennzeichnet,**
**dass** drei Trommeln (23, 24, 25) vorgesehen sind, von denen die beiden äußeren (23, 24) das Förderband (20a) aufspannen; und
**dass** in der dritten, zwischen den beiden äußeren angeordneten Trommel (25) das Magnetsystem (30) angeordnet ist.

7. Vorrichtung nach einem der vorstehenden Ansprüche,
**dadurch gekennzeichnet,**
**dass** eine der Trommeln relativ zu den anderen höhenverstellbar angeordnet ist.

8. Vorrichtung nach einem der vorstehenden Ansprüche,
**dadurch gekennzeichnet,**
**dass** der Aufgabepunkt (28) auf die Fördereinrichtung (20) senkrecht oberhalb des Magnetsystems (30) liegt.

9. Vorrichtung nach einem der vorstehenden Ansprüche
**dadurch gekennzeichnet,**
**dass** eine Zufuhreinrichtung (15) für das Sortiergut (1) zu der Fördereinrichtung (20) vorgesehen ist, und dass zumindest der Bereich benachbart zum Aufgabepunkt (28) aus einem nichtleitenden Material, insbesondere aus Kunststoff, besteht.

10. Vorrichtung nach Anspruch 1,
**dadurch gekennzeichnet;**
**dass** die Fördereinrichtung (20) eine insbesondere nichtleitende, vorzugsweise aus Kunststoff bestehende Förderrinne (20b) ist, in der das in ihr laufende Sortiergut (1) vorzugsweise durch Schwerkraft und/oder Vibration gefördert wird.

11. Vorrichtung nach einem der vorstehenden Ansprüche,
**dadurch gekennzeichnet,**
**dass** mehrere Abschnitte der Fördereinrichtung (20) mit unterschiedlichen Relativanordnungen zum Magnetsystem (30) vorgesehen sind.

12. Vorrichtung nach einem der vorstehenden Ansprüche,
**dadurch gekennzeichnet,**
**dass** die Fördereinrichtung (20) seitlich und/oder in der Höhe verstellbar ist.

13. Vorrichtung nach einem der vorstehenden Ansprüche,
**dadurch gekennzeichnet,**
**dass** sowohl unterhalb als auch oberhalb der Fördereinrichtung (20) je ein rotierendes Magnetsystem (30, 38) vorgesehen ist, wobei die Drehrichtungen der beiden Magnetsysteme (30, 38) so gewählt sind, dass die Magnetsystemoberflächen in dem, einander zugewandten Bereich die gleichen Bewegungsrichtungen (36, 39) aufweisen.

14. Vorrichtung nach einem der vorstehenden Ansprüche,
**dadurch gekennzeichnet,**
**dass** in dem Bereich oberhalb des rotierenden Magnetsystems zusätzlich eine Fluidzufuhreinrichtung (50), insbesondere eine Luftdüse, vorgesehen ist.

15. Verfahren zur Teilchenseparation von Sortiergut (1) in Fraktionen aus mehr oder weniger gut elektrisch leitenden Teilchen (2, 3), mit einer Fördereinrichtung (20), auf die die Teilchen (2, 3) aufgegeben werden, und einem unterhalb der Fördereinrichtung (20) angeordneten rotierenden Magnetsystem (30) sowie einem Sammelbehälter (41) für die gesuchte Teilchenfraktion,
**dadurch gekennzeichnet,**
**dass** die Drehrichtung des Magnetsystems (30) so gewählt ist, dass die Magnetsystemoberfläche und die Teilchen (2, 3) in entgegengesetzte Richtungen bewegt werden, und
**dass** die vom Magnetsystem (30) einerseits und der Fördereinrichtung (20) andererseits auf die Teilchen (2, 3) wirkenden Kräfte ein Entzerren und Lösen aufeinanderliegender oder miteinander verhakter oder sich behindernder Teilchen (2, 3) ermöglichen.

16. Verfahren nach Anspruch 15,
**dadurch gekennzeichnet,**
**dass** eine Beaufschlagung der Teilchen (2, 3) oberhalb der Magnetsystemoberfläche mit einem Fluid, insbesondere Luft, erfolgt.

## Claims

1. Apparatus for separating particles of material (1) to be sorted into fractions comprising particles (2,3) of more or less good electrical conductivity, with a conveyor (20) onto which the particles (2,3) are fed, a rotating magnetic system (30) arranged on the conveyor (20), and a collecting container (41) for the required particle fraction,
**characterised in that**
the rotary direction of the magnetic system (30) is chosen so that the directions of movement (26,36) of the surface of the magnetic system and of the conveyor (20) are opposed, and **in that**
the conveyor is so laid out that the forces exerted on the particles (2, 3) by the magnet system (30) on the one hand and by the conveyor (20) on the other hand, allow particles (2, 3) which lie on top of each other, or are hooked together or impede each other to be disentangled and separated.

2. Apparatus according to claim 1,
**characterised in that**
the conveyor (20) is a conveyor belt (20a).

3. Apparatus according to claim 2,
**characterised in that**
the conveyor belt (20a) has an upper run (21) and a lower run (22) and moves over at least two drums (23,24) which tension the belt(20a), and that two collecting containers (41,42) are provided, arranged below and adjacent to the drums (23,24).

4. Apparatus according to any one of the preceding claims,
**characterised in that**
the magnetic system (30) is arranged in one of the drums (24,25).

5. Apparatus according to claim 4,
**characterised in that**
the magnetic system (30) is arranged eccentrically in the drum (24,25).

6. Apparatus according to any one of the preceding claims,
**characterised in that**
three drums (23,24,25) are provided, of which the two outer drums (23,24) tension the conveyor belt (20a); and
that the magnetic system (30) is arranged in the third drum (25) located between the two outer ones.

7. Apparatus according to any one of the preceding claims,
**characterised in that**
one of the drums is arranged vertically adjustably relative to the others.

8. Apparatus according to any one of the preceding claims,
**characterised in that**
the feed point (28) onto the conveyor (20) is located vertically above the magnetic system (30).

9. Apparatus according to any one of the preceding claims,
**characterised in that**
a means (15) is provided for feeding the material (1) to be sorted to the conveyor (20), and that at least the area adjacent the feed point (28) is made of a non-conductive material, particularly plastics material.

10. Apparatus according to claim 1,
**characterised in that**
the conveyor (20) is a channel conveyor (20b), which in particular is non-conductive, preferably made of plastics material, and in which the material (1) to be sorted, moving in it, is preferably conveyed by gravity and/or vibration.

11. Apparatus according to any one of the preceding claims,
**characterised in that**
a plurality of parts of the conveyor (20) have different arrangements relative to the magnetic system (30).

12. Apparatus according to any one of the preceding claims,
**characterised in that**
the conveyor (20) is laterally and/or vertically adjustable.

13. Apparatus according to any one of the preceding claims,
**characterised in that**
a respective rotating magnetic system (30,38) is provided both below and above the conveyor (20), the rotary directions of the two magnetic systems (30,38) being chosen so that their surfaces have the same directions of movement (36,39) in the area facing each other.

14. Apparatus according to any one of the preceding claims,
**characterised in that**
a fluid feed means (50), particularly an air nozzle, is additionally provided in the region above the rotating magnetic system.

15. A method of separating particles of material (1) to be sorted, into fractions comprising particles (2,3) of more or less good electrical conductivity, with a conveyor (20) onto which the particles (2,3) are fed, a rotating magnetic system (30) arranged below the conveyor (20), and a collecting container (41) for the required particle fraction,
**characterised in that**
the rotary direction of the magnetic system (30) is chosen so that the surface of the magnetic system and the particles (2,3) move in opposed directions, and **in that**
the forces acting on the particles (2, 3) from the magnetic system (30) on the one hand and the conveyor (20) on the other hand, allow particles (2, 3) which lie on top of each other, or are hooked together or impede each other to be disentangled and separated.

16. A method according to claim 15,
**characterised in that**
a fluid, particularly air, is applied to the particles (2,3) above the surface of the magnetic system.

## Revendications

1. Dispositif de séparation de particules d'une matière à trier (1) en fractions composées de particules plus ou moins bonnes conductrices de l'électricité (2, 3) à l'aide d'un dispositif de transport (20) sur lequel les particules (2, 3) sont déversées et d'un système magnétique rotatif (30) placé sur le dispositif de transport (20) ainsi que d'un réservoir collecteur (41) pour la fraction de particules recherchée,
**caractérisé par le fait**
**que** le sens de rotation du système magnétique rotatif (30) est choisi de telle manière que les sens de mouvement (26, 36) de la surface du système magnétique rotatif (30) et du dispositif de transport (20) sont opposés et
**que** le dispositif de transport est équipé de telle manière que les forces exercées sur les particules (2, 3) par le système magnétique (30) d'une part et par le dispositif de transport (20) d'autre part permettent un espacement et une séparation des particules (2, 3) superposées, accrochées entre elles ou se gênant mutuellement.

2. Dispositif selon la revendication 1,
**caractérisé par le fait**
**que** le dispositif de transport (20) est une bande transporteuse (20a).

3. Dispositif selon la revendication 2,
**caractérisé par le fait**
**que** la bande transporteuse (20a) présente un brin supérieur (21) et un brin inférieur (22) et circule sur au moins deux tambours (23, 24) qui tendent la bande transporteuse (20a) et qu'il est prévu deux réservoirs collecteurs (41, 42) disposés chacun au voisinage des tambours (23, 24), au-dessous de ceux-ci.

4. Dispositif selon l'une des revendications précédentes,
**caractérisé par le fait**
**que** le système magnétique (30) est disposé dans l'un des tambours (24, 25).

5. Dispositif selon la revendication 4,
**caractérisé par le fait**
**que** le système magnétique (30) est disposé excentriquement dans le tambour (24, 25).

6. Dispositif selon l'une des revendications précédentes,
**caractérisé par le fait**
**qu**'il est prévu trois tambours (23, 24, 25) parmi lesquels les deux tambours extérieurs (23, 24) tendent la bande transporteuse (20a) et
**que** le système magnétique (30) est disposé dans le troisième tambour (25) situé entre les deux tambours extérieurs (23, 24).

7. Dispositif selon l'une des revendications précédentes,
**caractérisé par le fait**
**que** l'un des tambours est réglable en hauteur par rapport aux autres.

8. Dispositif selon l'une des revendications précédentes,
**caractérisé par le fait**
**que** le point de chargement (28) sur le dispositif de transport (20) se trouve verticalement au-dessus du système magnétique (30).

9. Dispositif selon l'une des revendications précédentes,
**caractérisé par le fait**
**qu**'il est prévu un dispositif d'amenée (15) de la matière à trier (1) au dispositif de transport (20) et qu'au moins la zone voisine du point de chargement (28) soit constituée d'un matériau non conducteur, notamment de plastique.

10. Dispositif selon la revendication 1,
**caractérisé par le fait**
**que** le dispositif de transport (20) est une gouttière transporteuse (20b) en particulier non conductrice, de préférence en plastique, dans laquelle la matière à trier (1) est transportée de préférence par gravité et/ou vibration.

11. Dispositif selon l'une des revendications précédentes,
**caractérisé par le fait**
**qu**'il est prévu plusieurs tronçons du dispositif de transport (20) ayant des dispositions relatives différentes avec le système magnétique (30).

12. Dispositif selon l'une des revendications précédentes,
**caractérisé par le fait**
**que** le dispositif de transport (20) est réglable latéralement et/ou en hauteur.

13. Dispositif selon l'une des revendications précédentes,
**caractérisé par le fait**
**qu**'il est prévu deux systèmes magnétiques rotatifs (30, 38) au-dessous et au-dessus du dispositif de transport (20), le sens de rotation des deux systèmes magnétiques (30, 38) étant choisi de telle manière que les surfaces des systèmes magnétiques présentent le même sens de mouvement (36, 39) dans la zone où elles sont en regard.

14. Dispositif selon l'une des revendications précédentes,
**caractérisé par le fait**
**qu**'il est prévu en plus un dispositif d'amenée de fluide (50), en particulier une buse d'air, dans la zone située au-dessus du système magnétique rotatif.

15. Procédé de séparation de particules d'une matière à trier (1) en fractions composées de particules plus ou moins bonnes conductrices de l'électricité (2, 3) à l'aide d'un dispositif de transport (20) sur lequel les particules (2, 3) sont déversées et d'un système magnétique rotatif (30) placé au-dessous du dispositif de transport (20) ainsi que d'un réservoir collecteur (41) pour la fraction de particules recherchée,
**caractérisé par le fait**
**que** le sens de rotation du système magnétique rotatif (30) est choisi de telle manière que la surface du système magnétique rotatif (30) et les particules (2, 3) se déplacent en sens opposés et
**que** les forces exercées sur les particules (2, 3) par le système magnétique (30) d'une part et par le dispositif de transport (20) d'autre part permettent un espacement et une séparation des particules (2, 3) superposées, accrochées entre elles ou se gênant mutuellement.

16. Procédé selon la revendication 15,
**caractérisé par le fait**
**que** les particules (2, 3) sont exposées à un fluide, en particulier à de l'air, au-dessus de la surface du système magnétique.
